# FASCICULE DE BREVET EUROPEEN

(11) **EP 3 910 138 B1**
(45) Date de publication et mention de la délivrance du brevet: **20.03.2024**
(21) Numéro de dépôt: 20305502.5
(22) Date de dépôt: 15.05.2020
(51) Int. Cl.: E05D 3/02, E05D 7/083, E05D 11/00, B61D 37/00

(54) **COFFRE DE VÉHICULE FERROVIAIRE, ENSEMBLE, VÉHICULE FERROVIAIRE ET PROCÉDÉ CORRESPONDANTS**
EISENBAHNWAGGONSCHALTKASTEN, DAZUGEHÖRIGE EINHEIT, EISANBAHNWAGGON UND VERFAHREN
RAILWAY VEHICLE COMPARTMENT, ASSOCIATED ASSEMBLY, RAILWAY VEHICLE AND METHOD

(43) Date de publication de la demande: 17.11.2021
(73) Titulaire: SpeedInnov, 75008 Paris (FR)
(72) Inventeur: MANGOU, Pierre, 79000 NIORT (FR); YAKUBOVICH-HUGON, Tatiana, 17000 LA ROCHELLE (FR)
(74) Mandataire: Lavoix

(56) Documents cités:
- EP-A1- 2 537 447
- FR-A- 827 635
- US-A1- 2002 153 373

## Description

La présente invention concerne un coffre de véhicule ferroviaire du type comprenant :
- un capot mobile entre une position ouverte, dans laquelle le capot est décalé du volume intérieur, et une position fermée, dans laquelle le capot recouvre le volume intérieur et délimite au moins en partie ce volume intérieur,
- une barre, une région centrale de la barre s'étendant hors du volume intérieur, et
- une charnière définissant le trajet du capot entre les positions ouverte et fermée.

L'invention s'applique particulièrement aux coffres situés dans les véhicules ferroviaires et notamment les coffres protégeant les systèmes d'ouverture de porte.

Les coffres situés dans les véhicules ferroviaires sont généralement placés dans des zones accueillant des passagers. Dans de telles zones, il est nécessaire d'assurer que les passagers disposent de moyens de se maintenir par rapport au véhicule.

A cet effet, des barres de préhension sont disposées dans le véhicule afin d'offrir aux passagers des moyens de se stabiliser si nécessaire. De telles barres de préhension sont notamment utiles à proximité des portes du véhicule, afin de faciliter l'entrée ou la sortie du véhicule. Toutefois, le mécanisme de porte est placé à proximité des portes dans une région susceptible d'être prévue pour l'installation de barres de préhension.

Il est connu d'intégrer une barre de préhension aux capots de coffres et notamment aux capots de coffres comprenant un système d'ouverture de portes afin d'améliorer le confort de l'utilisateur tout en protégeant le système d'ouverture de portes. FR 827 635 A, EP 2 537 447 A1 et US 2002/153373 A1 divulguent le préambule de la revendication 1.

Un tel coffre de véhicule ferroviaire est toutefois complexe à monter et difficile à ouvrir.

Un but de l'invention est de proposer un coffre de véhicule ferroviaire simplifié et facile à ouvrir.

A cet effet, l'invention a pour objet un coffre de véhicule ferroviaire tel que précité, dans lequel le capot est mobile en rotation autour d'un axe de la barre entre sa position ouverte et fermée, la barre formant un gond de la charnière et en ce que,
une région supérieure et une région inférieure de la barre s'étendent dans le volume intérieur, la barre traversant le capot entre sa région inférieure et sa région centrale ainsi qu'entre sa région supérieure et sa région centrale.

Suivant d'autres aspects avantageux de l'invention, le coffre de véhicule ferroviaire peut comporter l'une ou plusieurs des caractéristiques suivantes, prise(s) isolément ou suivant toute combinaison techniquement possible :
- la barre est une barre de préhension destinée à être saisie par un passager et à supporter le poids d'un utilisateur de véhicule ferroviaire,
- la région centrale s'étend dans une cavité du capot et est décalée d'une paroi de cavité du capot d'au moins 40 mm, et
- un équipement électrique du véhicule ferroviaire et notamment un mécanisme d'ouverture de porte est disposé au moins partiellement dans le volume intérieur.

L'invention se rapporte en outre à un ensemble comprenant :
- un élément de structure de véhicule, et
- un coffre de véhicule ferroviaire tel que précité, le coffre comprenant un support inférieur maintenant une extrémité inférieure de la barre par rapport à l'élément de structure du véhicule et un support supérieur maintenant une extrémité supérieure de la barre par rapport à l'élément de structure du véhicule, la charnière comprenant un battant, le capot et le battant étant solidarisés.

Suivant d'autres aspects de l'invention, l'ensemble peut comporter l'une ou plusieurs des caractéristiques suivantes, prise(s) isolément ou suivant toute combinaison techniquement possible :
- le support inférieur et le support supérieur forment un charnier de la charnière et sont adaptés pour maintenir la barre immobile par rapport à l'élément de structure du véhicule et dans lequel le capot est mobile en rotation par rapport à la barre, et
- l'extrémité supérieure de la barre est vissée dans le support supérieur, le support inférieur comprenant :
   - un élément de connexion fixé à l'élément de structure du véhicule ; et
   - un assemblage amovible, comprenant :
      - un pion de centrage, adapté pour être inséré dans l'élément de connexion et pour centrer la barre dans l'élément de connexion, et
      - un organe de blocage, adapté pour être fixé à l'élément de connexion et pour bloquer une rotation de la barre autour de l'axe,
la barre étant maintenue immobile par rapport à l'élément de structure lorsque le pion de centrage est inséré et que l'organe de blocage est fixé.

L'invention se rapporte par ailleurs à un véhicule ferroviaire comprenant un ensemble tel que précité.

L'invention se rapporte également à un procédé de montage d'un ensemble tel que précité, comprenant les étapes suivantes :
- attacher la barre au capot ;
- attacher l'élément de connexion et le support supérieur sur l'élément de structure ;
- visser la barre équipée du capot au support supérieur ;
- insérer le pion de centrage dans l'élément de connexion ;
- dévisser partiellement la barre du support supérieur, le pion de centrage coopérant avec l'élément de connexion pour centrer la barre dans l'élément de connexion ; et
- fixer l'organe de blocage à l'élément de connexion pour bloquer une rotation de la barre autour de l'axe.

L'invention sera mieux comprise à la lecture de la description qui va suivre, donnée uniquement à titre d'exemple non limitatif et faite en se référant aux figures suivantes parmi lesquelles :
- la figure 1 est une représentation schématique en perspective d'un coffre de véhicule ferroviaire selon l'invention ; et
- la figure 2 est une représentation schématique éclatée en coupe selon un plan passant par un axe longitudinal A-A de détails du coffre de la figure 1.

Dans la description qui suit, on considère une base orthonormée directe (X, Y, Z). La direction d'élévation Z est définie selon la hauteur du véhicule et correspond par exemple à la direction verticale lorsque le véhicule est sur une voie horizontale. La direction longitudinale X correspond à la direction avant-arrière du véhicule et la direction transversale Y correspond à la direction selon la largeur du véhicule.

Les termes « supérieur » et « inférieur » ainsi que « haut » et « bas » sont définis par rapport à la direction d'élévation Z. Les termes « gauche » et « droite » sont définis par rapport à la direction transversale Y dans le sens normal d'avancée du véhicule.

Un véhicule ferroviaire 1 muni d'un coffre 2 selon l'invention est illustré en figure 1. Le véhicule ferroviaire est par exemple une automotrice telle qu'un tramway.

En référence à la figure 1, le véhicule ferroviaire 1 comprend un habitacle 4 défini par une paroi latérale 6, une paroi transversale 8, un plancher 10 et un plafond 12. La paroi latérale 6 s'étend par exemple longitudinalement sur un côté du véhicule ferroviaire 1 et comprend une porte 14. La paroi transversale 8 s'étend suivant un plan différent au plan formé par la paroi latérale 6, notamment suivant un plan transversal à l'axe longitudinal X du véhicule ferroviaire 1. La paroi latérale 6 et la paroi transversale 8 s'étendent entre le plancher 10 et le plafond 12.

Le coffre 2 définit un volume intérieur 16 dans lequel un équipement électrique du véhicule ferroviaire, tel par exemple un mécanisme d'ouverture de porte 18, est disposé au moins partiellement. Le mécanisme d'ouverture de porte 18 est par exemple adapté à ouvrir et fermer la porte 14 du véhicule ferroviaire 1.

Le coffre 2 comprend une charnière 20, la charnière 20 comprenant un battant 21. Le coffre 2 comprend un capot 22 solidarisé au battant 21. Plus particulièrement, le capot 22 forme le battant 21 de la charnière 20. Le capot 22 est mobile entre une position ouverte, dans laquelle le capot 22 est décalé du volume intérieur 16, et une position fermée, dans laquelle le capot 22 recouvre le volume intérieur 16 et délimite le volume intérieur 16 au moins en partie. La charnière 20 comprend un gond 23 formé par une barre 24 d'axe longitudinal A-A s'étendant partiellement dans le volume intérieur 16 et traversant le capot 22. La charnière comprend un charnier 26 formé par un support inférieur 27 et un support supérieur 28, le charnier 26 supportant la barre 24.

Le coffre 2 comprend des panneaux 31 fixés dans l'habitacle 4 du véhicule 1 et définissant le volume intérieur 16.

Un ensemble 29 comprend un élément de structure 30 du véhicule et le coffre 2, le support inférieur 27 et le support supérieur 28 étant fixés sur l'élément de structure 30.

Le capot 22 comprend un pan principal 32 et un pan secondaire 34 non coplanaires et connectés par une région courbée inférieure 36 et par une région courbée supérieure 37. Dans un mode de réalisation particulier, le pan principal 32 et le pan secondaire 34 sont perpendiculaires.

Le capot 22 comprend une paroi de cavité 38 formant une cavité 39 s'étendant entre le pan principal 32 et le pan secondaire 34 et connectant le pan principal 32 au pan secondaire 34. La paroi de cavité 38 s'étend entre la région courbée inférieure 36 et la région courbée supérieure 37 et connecte la région courbée inférieure 36 à la région courbée supérieure 37. La cavité 39 s'étend principalement selon l'axe longitudinal A-A.

Le capot 22 est mobile en rotation autour de l'axe longitudinal A-A entre la position ouverte et la position fermée. La charnière 20 définit le trajet du capot 22 entre la position ouverte et la position fermée.

La position ouverte correspond à la position du capot 22 dans laquelle le capot 22 est décalé du volume intérieur 16 et dans laquelle le mécanisme d'ouverture de porte 18 est accessible depuis l'extérieur du volume intérieur 16.

La position fermée correspond à la position du capot 22 dans laquelle le capot 22 recouvre le volume intérieur 16 et dans laquelle le mécanisme d'ouverture de porte 18 est inaccessible et caché sous le capot 22 et l'ensemble des panneaux 31.

Le capot 22 est par exemple moulé en une pièce.

La barre 24 s'étend entre le plancher 10 et le plafond 12 selon une direction sensiblement verticale.

La barre 24 est fixée immobile en translation par rapport à l'habitacle 4.

La barre 24 comprend une région inférieure 40 et une région supérieure 42 liées par une région centrale 44, la région inférieure 40, la région supérieur 42 et la région centrale 44 étant dans la continuité les unes des autres.

La région inférieure 40 et la région supérieure 42 s'étendent dans le volume intérieur 16. Plus particulièrement, la région inférieure 40 s'étend dans le creux formé par la région courbée inférieure 36 et la région supérieure 42 s'étend dans le creux formé par la région courbée supérieure 37.

La région centrale 44 s'étend hors du volume intérieur 16. Plus particulièrement, la région centrale s'étend dans le la cavité 39.

La barre 24 traverse le capot 22 au travers de la paroi de cavité 38, dans une région inférieure de la cavité 39 et dans une région supérieure de la cavité 39.

La barre 24 traverse le capot 22 entre sa région inférieure 40 et sa région centrale 44 ainsi qu'entre sa région supérieure 42 et sa région centrale 44. En d'autres termes, la région centrale 44 de la barre est la région s'étendant entre la région inférieure de la cavité 39 et la région supérieure de la cavité 39 où la barre traverse le capot 22.

La région centrale 44 de la barre 24 est décalée de la paroi de cavité 38 par exemple d'au moins 40 mm. L'homme du métier comprendra ici qu'une portion centrale de la région centrale 44 s'étend à au moins 40 mm de la paroi de cavité 38.

La longueur de la barre 24 est par exemple comprise entre 1 m et 3 m.

Le diamètre de la barre 24 est par exemple compris entre 20 mm et 80 mm, de préférence entre 25 mm et 50 mm.

La barre 24 est par exemple une barre métallique.

La barre 24 est une barre de préhension destinée à être saisie par un utilisateur ou à supporter le poids d'un utilisateur. La barre 24 est notamment adaptée pour supporter un utilisateur utilisant la barre afin de maintenir son équilibre. En particulier, la région centrale 44 est destinée à être saisie par le passager, le décalage entre la région centrale et la paroi de cavité 38 étant adaptée pour permettre la passage d'une main de l'utilisateur.

La barre 24 forme un gond de la charnière 20, le capot étant mobile en rotation autour de l'axe longitudinal A-A de la barre 24.

Le support inférieur 27 est fixé à l'élément de structure du véhicule 30. Le support inférieur 27 maintient la région inférieure de la barre 40 fixe et immobile en translation dans le châssis 4.

Le support supérieur 28 est fixé à l'élément de structure du véhicule 30. Le support supérieur 28 maintient la région supérieure de la barre 42 fixe et immobile en translation dans le châssis 4.

Selon un premier mode de réalisation, le support inférieur 27 et le support supérieur 28 sont encastrés à la barre 24 et tous les degrés de liberté de la barre sont bloqués par rapport à l'élément de structure du véhicule 30 et donc par rapport au reste de l'habitacle 4.

Dans ce premier mode de réalisation, le support inférieur 27 et le support supérieur 28 forment un charnier de la charnière 20 et sont adaptés pour maintenir la barre 24 immobile par rapport à l'élément de structure du véhicule. Le capot 22 est mobile en rotation autour de l'axe A-A par rapport à la barre 24 et donc par rapport à l'élément de structure du véhicule.

Le support supérieur 28 comprend alors une région d'accueil 48 adaptée pour accueillir la barre 24. La région d'accueil 48 est une région taraudée.

La barre 24 comprend un tronçon filetée 50 en l'extrémité de la région supérieure 42 opposée à la région centrale 44. La barre 24 comprend un orifice traversant 52, d'axe perpendiculaire à l'axe longitudinal A-A, en l'extrémité de la région inférieure 40 opposée à la région centrale 44. L'extrémité de la région supérieure 42 est vissée dans le support supérieur 28. En particulier, le tronçon fileté 50 est vissé dans la région d'accueil 48.

Le support inférieur 27 comprend un élément de connexion 54 fixé à l'élément de structure 30 du véhicule et un assemblage amovible 56.

L'assemblage amovible 56 comprend un pion de centrage 58 et un organe de blocage 60.

Le pion de centrage 58 est adapté pour être inséré dans l'élément de connexion 54. Le pion de centrage 54 est adapté pour centrer la barre 24 dans l'élément de connexion 54. Le pion de centrage 58 comporte par exemple une tête 62 adaptée pour être insérée dans un orifice longitudinal de la barre 24 s'étendant selon l'axe longitudinal A-A. La tête 62 est par exemple cylindrique et le diamètre extérieur de la tête 62 est par exemple sensiblement égal au diamètre intérieur de l'orifice longitudinal de la barre 24.

L'organe de blocage 60 comprend une partie déposable 64 et au moins un moyen de fixation 66.

L'organe de blocage 60 est adapté pour être fixé à l'élément de connexion 54 et pour bloquer une rotation de la barre 24 autour de l'axe longitudinal A-A.

L'organe de blocage 60, lorsqu'il est fixé à l'élément de connexion 54, et le pion de centrage, lorsqu'il est inséré dans l'élément de connexion 54, maintiennent immobile la barre 24 par rapport à l'élément de structure 30.

La partie déposable 64 est par exemple en forme de segment de tube et forme, avec l'élément de connexion 54, un tube accueillant la barre 24. La partie déposable 64 comporte par exemple au moins un orifice d'accueil pour chaque moyen de fixation 66.

Le moyen de fixation 66 traverse la partie déposable par son orifice d'accueil et la barre 24 par l'orifice traversant 52. Le moyen de fixation 66 est en particulier fixé à l'élément de connexion 54 et solidarise la barre 24 et la partie déposable 64 à l'élément de fixation. Chaque moyen de fixation 66 est par exemple une vis vissée dans l'élément de connexion et serrant la partie déposable 64 autour de la barre 24.

Un deuxième mode de réalisation diffère du premier mode de réalisation uniquement par ce qui suit. Les éléments analogues portent les mêmes références.

Selon le deuxième mode de réalisation, le support inférieur 27 et le support supérieur 28 maintiennent la barre fixe et immobile en translation tout en guidant la barre en rotation autour de son axe longitudinal A-A. La barre 24 peut ainsi être mobile en rotation autour de son axe longitudinal A-A par rapport à l'élément de structure 30 et par rapport au reste de l'habitacle 4.

Dans ce deuxième mode de réalisation, le support inférieur 27 et le support supérieur 28 forment un charnier de la charnière 20 et sont adaptés pour maintenir la barre 24 immobile en translation par rapport à l'élément de structure du véhicule 30, le capot 22 étant par exemple immobile en rotation par rapport à la barre 24. Le capot 22 et la barre 24 sont alors par exemple mobiles en rotation autour de l'axe A-A par rapport au support inférieur 27 et au support supérieur 28 et donc par rapport à l'élément de structure 30.

Un procédé de montage d'un ensemble comprenant un élément de structure de véhicule 30 et un coffre de véhicule ferroviaire 2 selon l'invention va maintenant être décrit. Le procédé décrit ci-après est en particulier le procédé de montage d'un ensemble comprenant un élément de structure de véhicule 30 selon le premier mode de réalisation dans lequel le capot 22 est mobile en rotation par rapport à la barre 24 autour de son axe longitudinal A-A.

Lors d'une première étape, la barre 24 est attachée au capot. La barre est notamment insérée au travers du capot de sorte que la région inférieure 40 et la région supérieure 42 s'étendent dans le volume intérieur 16 et de sorte que la région centrale 44 s'étende dans la cavité 39. Le capot 22 est par exemple monté sur des paliers solidaires à la barre 24.

Lors d'une deuxième étape, le support inférieur 27 et l'élément de connexion 54 sont attachés sur l'élément de structure du véhicule 30. Le support inférieur 27 et l'élément de connexion 54 sont par exemple fixés sur la paroi latérale 6 et la paroi transversale 8.

Lors d'une troisième étape, la barre équipée du capot 22 est vissée dans le support supérieur 28. Le tronçon fileté 50 est en particulier vissé dans la région d'accueil 48.

Lors d'une quatrième étape, le pion de centrage 58 est inséré dans l'élément de connexion 54. En particulier, le pion de centrage 58 est inséré dans l'espace formé entre l'élément de connexion 54 et la barre 24 vissée dans le support supérieur 28.

Lors d'une cinquième étape, la barre 24 est dévissée partiellement du support supérieur 28. Le pion de centrage 58 coopère alors avec l'élément de connexion 54 et la barre 24 pour centrer la barre 24 dans l'élément de connexion 54. En particulier, la barre 24 est centrée par le pion de centrage 58 qui est inséré dans l'élément de connexion 54.

Lors d'une sixième étape, la partie déposable 64 est installée autour de la barre 24 et coopère avec l'élément de connexion 54 pour former un tube d'accueil de la barre 24. Au moins un moyen de fixation est alors fixé à l'élément de connexion 54 au travers de l'orifice d'accueil de la partie déposable 64 et de l'orifice traversant 52, bloquant ainsi la rotation de la barre 24 autour de l'axe longitudinal A-A, et de la même manière la translation de la barre 24 selon l'axe longitudinal A-A en empêchant le vissage/dévissage de la barre 24 par rapport au support supérieur 28.

L'utilisation du capot 22 mobile autour de l'axe A-A de la barre 24, et plus particulièrement du coffre dans lequel la barre forme le gond de la charnière est particulièrement avantageux puisque ceci permet d'obtenir un coffre simplifié et plus économique.

La barre 24 du capot 22, faisant à la fois office de gond 23 de charnière et de barre de préhension est par ailleurs particulièrement avantageuse et permet de simplifier d'avantage le coffre 2. Cette conception simplifiée permet par ailleurs un montage et un démontage accéléré du coffre, facilitant les opérations de maintenance.

Le support inférieur 27 et le support supérieur 28 supportent directement la barre 24 et assurent ainsi une rigidité améliorée de la barre 24 par rapport à l'habitacle 4.

L'opération de maintenance dite « de premier niveau », c'est-à-dire le contrôle visuel d'un équipement nécessitant des opérations de maintenance fréquentes, tel un mécanisme d'ouverture de porte 18. Ce type d'opération de maintenance est le type d'opération le plus fréquent, et est amélioré par un tel coffre 2 de véhicule ferroviaire.

La maintenance dite « de second niveau », c'est-à-dire le remplacement des pièces du mécanisme d'ouverture de porte 18 se fait par le démontage du capot 22. Les opérations de maintenance de second niveau sont peu fréquentes en comparaison des opérations de maintenance de premier niveau et le coffre 2 de véhicule ferroviaire 1 selon l'invention simplifie donc les opérations de maintenance prises dans leur ensemble.

## Revendications

1. Coffre (2) de véhicule ferroviaire (1) définissant un volume intérieur (16) et comprenant :
- un capot (22) mobile entre une position ouverte, dans laquelle le capot (22) est décalé du volume intérieur (16), et une position fermée, dans laquelle le capot (22) recouvre le volume intérieur (16) et délimite au moins en partie ce volume intérieur (16),
- une barre (24), une région centrale (44) de la barre (24) s'étendant hors du volume intérieur (16), et
- une charnière (20) définissant le trajet du capot (22) entre les positions ouverte et fermée,
le capot (22) est mobile en rotation autour d'un axe (A-A) de la barre (24) entre sa position ouverte et fermée, la barre (24) formant un gond (23) de la charnière (20), caractérisé et en ce que,
une région supérieure (42) et une région inférieure (40) de la barre (24) s'étendent dans le volume intérieur (16), la barre (24) traversant le capot (22) entre sa région inférieure (40) et sa région centrale (44) ainsi qu'entre sa région supérieure (42) et sa région centrale (44).

2. Coffre (2) de véhicule ferroviaire (1) selon la revendication 1, dans lequel la barre (24) est une barre (24) de préhension destinée à être saisie par un passager et à supporter le poids d'un utilisateur de véhicule ferroviaire (1).

3. Coffre (2) de véhicule ferroviaire (1) selon la revendication 1 ou 2, dans lequel la région centrale (44) s'étend dans une cavité (39) du capot (22) et est décalée d'une paroi de cavité (39) du capot (22) d'au moins 40 mm.

4. Coffre (2) de véhicule ferroviaire (1) selon l'une quelconque des revendications précédentes, dans lequel un équipement électrique du véhicule ferroviaire et notamment un mécanisme d'ouverture de porte (18) est disposé au moins partiellement dans le volume intérieur (16).

5. Ensemble (29) comprenant :
- un élément de structure (30) de véhicule, et
- un coffre (2) de véhicule ferroviaire (1) selon l'une quelconque des revendications précédentes, le coffre (2) comprenant un support inférieur (27) maintenant une extrémité inférieure de la barre (24) par rapport à l'élément de structure du véhicule (30) et un support supérieur (28) maintenant une extrémité supérieure de la barre (24) par rapport à l'élément de structure du véhicule (30), la charnière (20) comprenant un battant (21), le capot (22) et le battant (21) étant solidarisés.

6. Ensemble (29) selon la revendication 5, dans lequel le support inférieur (27) et le support supérieur (28) forment un charnier (26) de la charnière (20) et sont adaptés pour maintenir la barre (24) immobile par rapport à l'élément de structure (30) du véhicule et dans lequel le capot (22) est mobile en rotation par rapport à la barre (24).

7. Ensemble (29) selon la revendication 6, dans lequel l'extrémité supérieure (42) de la barre (24) est vissée dans le support supérieur (28), le support inférieur (27) comprenant :
- un élément de connexion (54) fixé à l'élément de structure (30) du véhicule ; et
- un assemblage amovible (56), comprenant :
- un pion de centrage (58), adapté pour être inséré dans l'élément de connexion (54) et pour centrer la barre (24) dans l'élément de connexion (54), et
- un organe de blocage (60), adapté pour être fixé à l'élément de connexion (54) et pour bloquer une rotation de la barre (24) autour de l'axe (A-A),
la barre (24) étant maintenue immobile par rapport à l'élément de structure (30) lorsque le pion de centrage (58) est inséré et que l'organe de blocage (60) est fixé.

8. Véhicule ferroviaire (1) comprenant un ensemble (29) selon l'une des revendications 5 à 7.

9. Procédé de montage d'un ensemble (29) selon la revendication 7, comprenant les étapes suivantes :
- attacher la barre (24) au capot (22) ;
- attacher l'élément de connexion (54) et le support supérieur (28) sur l'élément de structure (30) ;
- visser la barre (24) équipée du capot (22) au support supérieur (28) ;
- insérer le pion de centrage (58) dans l'élément de connexion (54) ;
- dévisser partiellement la barre (24) du support supérieur (28), le pion de centrage (58) coopérant avec l'élément de connexion (54) pour centrer la barre (24) dans l'élément de connexion (54) ; et
- fixer l'organe de blocage (60) à l'élément de connexion (54) pour bloquer une rotation de la barre (24) autour de l'axe (A-A).

## Patentansprüche

1. Kasten (2) eines Schienenfahrzeugs (1), der ein Innenvolumen (16) definiert und aufweist:
- eine Haube (22), die zwischen einer geöffneten Position, in der die Haube (22) vom Innenvolumen (16) versetzt ist, und einer geschlossenen Position, in der die Haube (22) das Innenvolumen (16) abdeckt und dieses Innenvolumen (16) zumindest teilweise begrenzt, die beweglich ist,
- eine Stange (24), wobei sich ein zentraler Bereich (44) der Stange (24) aus dem Innenvolumen (16) heraus erstreckt, und
- ein Scharnier (20), das den Weg der Haube (22) zwischen der geöffneten und der geschlossenen Position definiert,
wobei die Haube (22) um eine Achse (A-A) der Stange (24) zwischen ihrer geöffneten und geschlossenen Position drehbeweglich ist, wobei die Stange (24) eine Angel (23) des Scharniers (20) bildet, **dadurch gekennzeichnet, dass**
sich ein oberer Bereich (42) und ein unterer Bereich (40) der Stange (24) im Innenvolumen (16) erstrecken, wobei die Stange (24) die Haube (22) zwischen ihrem unteren Bereich (40) und ihrem mittleren Bereich (44) sowie ihrem oberen Bereich (42) und ihrem mittleren Bereich (44) durchquert.

2. Kasten (2) eines Schienenfahrzeugs (1) nach Anspruch 1, wobei die Stange (24) eine Greifstange (24) ist, die bestimmt ist, von einem Fahrgast ergriffen zu werden und das Gewicht eines Benutzers des Schienenfahrzeugs (1) zu tragen.

3. Kasten (2) eines Schienenfahrzeugs (1) nach Anspruch 1 oder 2, wobei sich der mittlere Bereich (44) in einem Hohlraum (39) der Haube (22) erstreckt und von einer Wand des Hohlraums (39) der Haube (22) um mindestens 40 mm versetzt ist.

4. Kasten (2) eines Schienenfahrzeugs (1) nach einem der vorhergehenden Ansprüche, wobei eine elektrische Ausrüstung des Schienenfahrzeugs und insbesondere ein Türöffnungsmechanismus (18) zumindest teilweise in dem Innenvolumen (16) angeordnet ist.

5. Anordnung (29), umfassend:
- ein Fahrzeugstrukturelement (30) und
- einen Kasten (2) eines Schienenfahrzeugs (1) nach einem der vorhergehenden Ansprüche, wobei der Kasten (2) eine untere Halterung (27) umfasst, die ein unteres Ende der Stange (24) in Bezug auf das Fahrzeugstrukturelement (30) hält, und eine obere Halterung (28), die ein oberes Ende der Stange (24) in Bezug auf das Fahrzeugstrukturelement (30) hält, wobei das Scharnier (20) einen Flügel (21) umfasst, wobei die Haube (22) und der Flügel (21) fest miteinander verbunden sind.

6. Anordnung (29) nach Anspruch 5, wobei die untere Halterung (27) und die obere Halterung (28) ein Scharnier (26) des Scharniers (20) bilden und geeignet sind, die Stange (24) in Bezug auf das Strukturelement (30) des Fahrzeugs unbeweglich zu halten, und wobei die Haube (22) in Bezug auf die Stange (24) drehbeweglich ist.

7. Anordnung (29) nach Anspruch 6, wobei das obere Ende (42) der Stange (24) in die obere Halterung (28) geschraubt ist, wobei die untere Halterung (27) umfasst:
- ein Verbindungselement (54), das an dem Strukturelement (30) des Fahrzeugs befestigt ist; und
- eine lösbare Montage (56), umfassend:
- einen Zentrierstift (58), der dazu geeignet ist, in das Verbindungselement (54) eingeführt zu sein und die Stange (24) in dem Verbindungselement (54) zu zentrieren, und
- ein Blockierelement (60), das dazu geeignet ist, an dem Verbindungselement (54) befestigt zu sein und eine Drehung der Stange (24) um die Achse (A-A) zu blockieren,
wobei die Stange (24) in Bezug auf das Strukturelement (30) unbeweglich gehalten wird, wenn der Zentrierstift (58) eingeführt und das Blockierelement (60) befestigt ist.

8. Schienenfahrzeug (1), umfassend eine Anordnung (29) nach einem der Ansprüche 5 bis 7.

9. Verfahren zur Montage einer Anordnung (29) nach Anspruch 7, umfassend die folgenden Schritte:
- Befestigen der Stange (24) an der Haube (22);
- Befestigen des Verbindungselements (54) und der oberen Halterung (28) an dem Strukturelement (30);
- Verschrauben der Stange (24), die mit der Haube (22) versehen ist, an der oberen Halterung (28);
- Einführen des Zentrierstifts (58) in das Verbindungselement (54);
- teilweises Abschrauben der Stange (24) von der oberen Halterung (28), wobei der Zentrierstift (58) mit dem Verbindungselement (54) zusammenwirkt, um die Stange (24) in dem Verbindungselement (54) zu zentrieren; und
- Befestigen des Blockierelements (60) an dem Verbindungselement (54), um eine Drehung der Stange (24) um die Achse (A-A) zu blockieren.

## Claims

1. A compartment (2) of a railway vehicle (1) defining an interior volume (16) and comprising:
- a cover (22), movable between an open position, in which the cover (22) is offset from the interior volume (16), and a closed position, in which the cover (22) covers the interior volume (16) and at least partially delimits said interior volume (16),
- a bar (24), a central region (44) of the bar (24) extending out of the interior volume (16), and
- a hinge (20) defining the path of the cover (22) between the open and closed positions,
the cover (22) is rotatable about an axis (A-A) of the bar (24) between its open and closed position, the bar (24) forming a pin (23) of the hinge (20), **characterized in that**,
an upper region (42) and a lower region (40) of the bar (24) extend into the interior volume (16), the bar (24) passing through the cover (22) between its lower region (40) and its central region (44) and between its upper region (42) and its central region (44).

2. The compartment (2) of a railway vehicle (1) according to claim 1, wherein the bar (24) is a grip bar for grasping by a passenger and supporting the weight of a rail vehicle (1) user.

3. The compartment (2) of a railway vehicle (1) according to claim 1, wherein the central region (44) extends into a cavity of the cover (22) and is offset from a cavity wall (39) of the cover (22) by at least 40 mm.

4. The compartment (2) of a railway vehicle (1) according to claim 1, wherein an electrical equipment of the rail vehicle and especially a door opening mechanism. is arranged at least partially in the interior space.

5. An assembly (29) comprising:
- a vehicle structural element (30), and
- a compartment (2) of a rail vehicle (1) according to claim 1, the compartment (2) comprising a lower support (27) holding a lower end of the bar (24) in relation to the structural element of the vehicle (30) and an upper support (28) holding an upper end of the bar (24) in relation to the structural element of the vehicle (30), the hinge comprising a wing, the cover (22) and the wing (21) being integral.

6. The assembly (29) according to claim 5, wherein the lower support (27) and the upper support (28) form a knuckle (26) of the hinge (20) and are adapted to hold the bar (24) stationary relative to the vehicle structural element (20) and wherein the cover (22) is rotatable relative to the bar (24).

7. The assembly (29) according to claim 6, wherein the upper end (46) of the bar (24) is threaded into the upper support (28), the lower support (27) comprising:
- a connection element (54) attached to the structural element (30) of the vehicle; and
- a removable assembly (56), comprising:
- a centering pin (58), adapted to be inserted into the connection element (54) and to center the bar (24) in the connection element (54), and
- a locking member (60), adapted to be attached to the connection element (54) and to block rotation of the bar (24) about the axis (A-A),
the bar (24) being held stationary relative to the structural element (30) when the centering pin (58) is inserted and the blocking member (60) is attached.

8. A railway vehicle (1) comprising an assembly (29) according to claim 5 to 7.

9. A method of mounting an assembly (29) according to claim 7, comprising the following steps:
attaching the bar (24) to the cover (22);
attaching the connection element (54) and the upper support (28) to the structural element (30); and
screwing the bar (24) equipped with the cover (22) to the upper support (28);
inserting the centering pin (58) into the connection element (54);
partially unscrewing the bar (24) from the upper support (28), the centering pin (58) interacting with the connection element (54) to center the bar (24) in the connection element (54); and
attaching the locking member (60) to the connection element (54) to block rotation of the bar (24) about the axis (A-A).
